# EUROPÄISCHE PATENTSCHRIFT

(11) **EP 1 157 312 B1**
(45) Veröffentlichungstag und Bekanntmachung des Hinweises auf die Patenterteilung: **03.09.2003**
(21) Anmeldenummer: 99964379.4
(22) Anmeldetag: 25.11.1999
(51) Int. Cl.: G05B 19/042, G06F 1/00

(54) **STEUERGERÄT MIT PROGRAMMIERSCHUTZ DURCH CODIERSTECKER**
CONTROL DEVICE WITH PROGRAMMING PROTECTION BY MEANS OF A CODING PLUG
APPAREIL DE COMMANDE A PROGRAMMATION PROTEGEE PAR UN CONNECTEUR DE CODAGE

(30) Priorität: 30.11.1998 DE 19855431
(43) Veröffentlichungstag der Anmeldung: 28.11.2001
(73) Patentinhaber: ROBERT BOSCH GMBH, 70442 Stuttgart (DE)
(72) Erfinder: KRIEGER, Klaus, D-73249 Wernau (DE); KOENIG, Markus, D-73033 Goeppingen (DE); REHFUSS, Herbert, D-73760 Ostfildern (DE)
(86) Internationale Anmeldenummer: DE9903736
(87) Internationale Veröffentlichungsnummer: WO00033148

(56) Entgegenhaltungen:
- EP-A- 0 537 738
- DE-A- 4 330 319
- US-A- 4 747 139

## Beschreibung

### Stand der Technik

Die Erfindung geht aus von einem Steuergerät nach der Gattung des unabhängigen Anspruchs.

Aus der DE 197 02 296 A1 ist ein Steuergerät für eine Heizvorrichtung bekannt, das Bedienelemente aufweist, wovon mindestens eines sowohl der Bedienung in einem Bedienungsmodus als auch der Fehlerdiagnose und Fehlerbehebung in einem Diagnose- oder Fehlerbehebungsmodus dient. Im Diagnosemodus ist es möglich, die in einem Speicher einer im Steuergerät enthaltenen signalverarbeitenden Anordnung abzulegenden Werte, beispielsweise die maximale Leistung, zunächst vorzugeben und anschließend dauerhaft zu speichern. Es kann nicht ausgeschlossen werden, dass ein Benutzer des Steuergerät den an sich nur einem Servicetechniker bekannten Diagnose- und Fehlerbehebungsmodus herausfindet und unzulässige Änderungen der vorgegebenen Werte selbst vornimmt.

Aus der DE 43 30 319 A1 ist eine signalverarbeitende Anordnung in einem programmierbaren Rechner bekannt, die mittels eines Codiersteckers verschiedener Arten des Zugriffs auf selektive Komponenten des Rechners ermöglicht bzw. ausschließt. Die Berechtigungen und Zugriffe auf die einzelnen Komponenten des Rechners werden dabei hardwarefern über Eingriffe in die Software erzielt.

Das Dokument US 4,747,139 beschreibt einen Codierstecker, mit dem die Freigabe einer Operation in einem Rechner durch Bewertung eines in dem Codierstecker eingebauten ohmschen Wiederstands erfolgt.

Der Erfindung liegt die Aufgabe zugrunde, ein Steuergerät anzugeben, das eine erhöhte Sicherheit gegenüber Manipulationen von vorgegebenen, in einem Speicher hinterlegten Werten aufweist.

Die Aufgabe wird durch die im unabhängigen Anspruch angegebenen Merkmale gelöst.

### Vorteile der Erfindung

Das erfindungsgemäße Steuergerät weist den Vorteil auf, daß ein Codierstecker erforderlich ist, um die in einem Speicher hinterlegten Werte ändern zu können. Der Codierstecker veranlaßt die Erzeugung eines Programmiersignals, mit dem der Speicher in einen Programmierbetrieb schaltbar ist. Der Codierstecker wirkt mit einer Steckverbindung zusammen und kann von einem Servicetechniker aufgesteckt und nach Änderung oder Abspeicherung neuer Werte anschließend wieder abgezogen werden.

Ein wesentlicher Vorteil liegt darin, daß der Benutzer des Steuergeräts ohne den erforderlichen Codierstecker den Programmierbetrieb durch zufälliges oder systematisches Betätigen von Bedienelementen nicht auslösen kann. Die Sicherheit gegenüber vorsätzlichen oder versehentlichen Manipulationen ist dadurch erhöht.

Vorteilhafte Weiterbildungen und Ausgestaltungen des erfindungsgemäßen Steuergeräts ergeben sich aus abhängigen Ansprüchen.

Eine einfache Ausgestaltung sieht vor, daß der Codierstecker als Codiermittel wenigstens eine Leitung enthält, die eine Verbindung zwischen wenigstens zweier Stecker der Steckverbindung herstellt. Die mit dem Codierstecker hergestellte. wenigstens eine Verbindung wird beispielsweise von der signalverarbeitenden Anordnung detektiert, die daraufhin den Programmierbetrieb durch Ausgabe des Programmiersignals freigibt. Denkbar ist auch eine unmittelbare Erzeugung des Programmiersignals mittels der auf dem Codierstecker vorhandenen wenigstens einen Verbindungsleitung, ohne dass eine Auswertung des Mikroprozessors erforderlich ist.

Eine andere vorteilhafte Ausgestaltung sieht vor, dass der Codierstecker wenigstens einen ohmschen Widerstand enthält, dass die signalverarbeitende Anordnung den Widerstandswert bewertet und in Abhängigkeit vom Ergebnis das Programmiersignal auslöst. Der Widerstandswert wird vorteilhafterweise indirekt über eine Spannungsmessung erfasst, wobei die Spannung in einem Analog/Digital-Wandler gemessen wird.

Eine vorteilhafte Weiterbildung sieht vor, dass an einem ersten Ende des Codiersteckers Codiermittel angeordnet sind, die das Programmiersignal auslösen und dass am anderen Ende Codiermittel enthalten sind, die den Programmierbetrieb sperren. Mit dieser Maßnahme wird mit einfachen Mitteln die Codiervielfalt erhöht.

Eine Weiterbildung sieht vor, dass das Gehäuse abnehmbar ausgebildet ist.

Eine andere, besonders vorteilhafte Weiterbildung sieht vor, dass das Gehäuse einen verschließbaren Durchbruch zum Einführen des Codiersteckers aufweist.

Mit diesen Weiterbildungen wird einem versehentlichen Vergessen des Codiersteckers entgegengewirkt.

Weitere vorteilhafte Weiterbildungen und Ausgestaltungen des erfindungsgemäßen Steuergeräts ergeben sich aus weiteren abhängigen Ansprüchen und aus der folgenden Beschreibung.

### Zeichnung

Figur 1 zeigt ein ein erfindungsgemäßes Steuergerät berherbergendes Gehäuse, Figur 2 zeigt ein Blockschaltbild einer signalverarbeitenden Anordnung und Figur 3 zeigt einen Ausschnitt eines Blockschaltbilds einer signalverarbeitenden Anordnung in einer anderen Ausgestaltung.

Figur 1 zeigt ein Steuergerät 10, das in einem Gehäuse 11 angeordnet ist. Vorhanden sind eine Anzeige 12, eine Eingabe 13 sowie ein Umschalter 14. Hinter einem Durchbruch 15 im Gehäuse 11 ist eine Steckverbindung 16 angeordnet, von der eine erste, zweite und dritte Buchse 17, 18, 19 gezeigt ist.

Diejenigen in Figur 2 gezeigten Teile, die mit den in Figur 1 gezeigten Teilen übereinstimmen, tragen jeweils die selben Bezugszeichen.

Figur 2 zeigt eine signalverarbeitende Anordnung 20, die einen Mikroprozessor 21 enthält, der über Daten- und Adressleitungen 22 mit einem Speicher 23 verbunden ist. Der Speicher 23 ist mittels eines Programmiersignals 24 in einen Programmierbetrieb schaltbar.

In der ersten, zweiten und dritten Buchse 17, 18, 19 sind entsprechend ein erster, zweiter und dritter Stecker 25, 26, 27 eingeführt, wobei die Stecker 25, 26, 27 an einem ersten Ende 28 eines Codiersteckers 29 angeordnet sind. Zwischen dem ersten Stecker 25 und dem dritten Stecker 27 ist eine erste Verbindungsleitung 30 vorgesehen.

Am anderen Ende 31 des Codiersteckers 29 sind ein vierter, fünfter und sechster Stecker 32, 33, 34 vorgesehen. Eine zweite Verbindungsleitung 35 verbindet den zweiten und dritten Stecker 33, 34.

Figur 3 zeigt eine alternative Ausgestaltung des Codierstekkers 29. Diejenigen in Figur 3 gezeigten Teile, die mit den in Figur 2 gezeigten Teilen übereinstimmen, tragen jeweils dieselben Bezugszeichen.

Die erste Buchse 17 und die dritte Buchse 19 der Steckverbindung 16 sind mit einem Analog/Digital-Wandler 36 verbunden, der im gezeigten Ausführungsbeispiel innerhalb des Mikroprozessors 21 angeordnet ist. Anstelle der in Figur 2 gezeigten ersten Verbindungsleitung 30 zwischen dem ersten Stecker 25 und dem dritten Stecker 27 ist in Figur 3 ein erster Widerstand R1 angeordnet. Weiterhin sind der vierte Stecker 32 sowie der sechste Stecker 34 am anderen Ende 31 des Codiersteckers 29 über einen zweiten Widerstand R2 miteinander verbunden.

### Das erfindungsgemäße Steuergerät 10 arbeitet folgendermaßen:

Das Steuergerät 10 ist beispielsweise ein Steuergerät zum Betreiben einer Heizungsanlage. Andere denkbare Anwendungsfälle sind Steuergeräte 10 zum Steuern von Industrieanlagen. Weiterhin kann das Steuergerät 10 in einem Kraftfahrzeug zum Steuern von elektronischen Funktionen angeordnet sein. Im gezeigten Ausführungsbeispiel gemäß Figur 1 ist das Steuergerät 10 von dem Gehäuse 11 umgeben, das eine Anzeige 12, eine Eingabe 13, einen Umschalter 14 sowie einen Durchbruch 15 aufweist. Der Durchbruch 15 ist im normalen Betrieb verschlossen. Das Steuergerät 10 wird über die Eingabe 13 bedient, wobei die Ergebnisse in der Anzeige 12 dargestellt werden.

Das Steuergerät 10 enthält in einem Speicher hinterlegte Werte, die entweder ausschließlich werkseitig oder nur von qualifiziertem Servicepersonal geändert werden dürfen. Zwischen dem normalen Betrieb und einem Diagnose- oder Servicebetrieb kann mittels des Umschalters 14 hin- und hergeschaltet werden. Es ist somit möglich, einen abzuspeichernden Wert, beispielsweise einen Grenzwert, über die Eingabe 13 nach entsprechender Betätigung des Umschalters 14 vorzugeben. Ein dauerhaftes Speichern des von einem unberechtigten geänderten Vorgabewerts ist dagegen nicht möglich. Hierzu ist erfindungsgemäß der in Figur 2 gezeigte Codierstecker 29 erforderlich, der mit der in Figur 1 gezeigten, hinter dem Durchbruch 15 verborgenen Steckverbindung 16 zusammenwirkt. In Figur 2 ist der eingesteckte Codierstecker 29 gezeigt, wobei angenommen ist, daß das erste Ende 28 des Codierstekkers 29 gesteckt ist. Die Zuweisung von Steckern 25, 26, 27, 32, 33, 34 zum Codierstecker 29 und von Buchsen 17, 18, 19 zur Steckverbindung 16 ist im gezeigten Ausführungsbeispiel beispielhaft vorgenommen und kann ohne weiteres anders vorgesehen sein.

Als Codiermittel sind beispielsweise die Verbindungsleitungen 30, 35 vorgesehen. Im gezeigten Ausführungsbeispiel verbindet die erste Verbindungsleitung 30 den ersten Stecker 25 mit dem dritten Stecker 27. Die entsprechende Verbindung wird über die erste Buchse 17 und die dritte Buchse 19 der Steckverbindung 16 zum Mikroprozessor 21 weitergeleitet. Entsprechend programmierte Eingangskanäle des Mikroprozessors 21 stellen die Verbindung fest, so daß der Mikroprozessor 21 das Programmiersignal 24 auslösen kann. Nur bei einem vorliegenden Programmiersignal 24 soll der Speicher 23 in der Lage sein, die über die Daten- und Adressleitungen adressierten und vorgegebenen Daten dauerhaft zu speichern.

Eine einfachere Ausgestaltung sieht vor, daß die erste Verbindungsleitung 30 unmittelbar das Programmiersignal 24 bereitstellt. Die Verbindungsleitung 30 könnte in diesem Fall beispielsweise einen erforderlichen Pegel des Programmiersignals 24 unmittelbar auf die eingetragene Verbindungsleitung, welche das Programmiersignal 24 führt, aufschalten.

In einer einfachen Ausgestaltung reicht es aus, wenn der Codierstecker 29 eine Codiermöglichkeit lediglich an seinem ersten Ende 28 aufweist. Das Programmiersignal 24 wird lediglich dann ausgelöst, wenn der Codierstecker 29 gesteckt ist. Nach dem Abziehen des Codiersteckers 29 ist eine Speicherung von Daten im Speicher 23 nicht mehr möglich.

Die in Figur 2 gezeigte vorteilhafte Ausgestaltung, bei der der Codierstecker 29 sowohl an seinem ersten Ende 28 als auch an seinem anderen Ende 31 Codiermittel 30, 25 aufweist, erhöht bei nur geringem Mehraufwand die unterschiedlichen Codierungsmöglichkeiten dadurch, daß für die Freigabe des Programmiersignals 24 und für die Sperrung des Programmiersignals 24 unterschiedliche Codierungen vorgesehen sein können. Bei dem in Figur 2 gezeigten Ausführungsbeispiel wird bei einer festgestellten Verbindung zwischen der ersten und dritten Buchse 17, 19 mittels der ersten Verbindungsleitung 30 beispielsweise das Programmiersignal 24 ausgelöst. Dieser Zustand bleibt solange erhalten, bis der Codierstecker 29 mit seinem anderen Ende 31 in die Steckverbindung 16 eingeführt wird. Die dann festgestellte Verbindung zwischen der zweiten und dritten Buchse 18, 19 mittels der zweiten Verbindungsleitung 35 sperrt das Programmiersignal 24. Nach dem Abziehen des Codiersteckers 29 bleibt das Programmiersignal 24 dauerhaft gesperrt bis wieder das erste Ende 28 des Codiersteckers 29 in die Steckverbindung 16 eingeführt wird.

Figur 3 zeigt eine Ausgestaltung der auf dem Codierstecker 29 angeordneten Codiermittel, wobei anstelle der in Figur 2 gezeigten Verbindungsleitungen 30, 35 ohmsche Widerstände R1, R2 vorgesehen sind. Auch bei diesem Ausführungsbeispiel ist es grundsätzlich ausreichend, wenn lediglich ein Ende 28, 31 des Codiersteckers 29 mit einem Widerstand R1, R2 versehen ist. Ebenso ist es auch bei dieser Ausgestaltung möglich, das Programmiersignal 24 unmittelbar mit dem ohmschen Widerstand R1, R2 auszulösen. Die in Figur 3 gezeigte vorteilhafte Ausgestaltung sieht vor, daß der Widerstand des ersten und gegebenenfalls der des zweiten Widerstands R1, R2 bewertet wird. Eine Erfassung des Widerstandswerts ist im Detail nicht gezeigt, da hierzu mehrere bekannte technische Realisierungsmöglichkeiten zur Verfügung stehen. Beispielsweise könnte der Widerstand R1, R2 in einem Spannungsteiler angeordnet sein, der von einem vorgegebenen Strom durchflossen wird.

Die Spannung am Widerstand R1, R2, die im gezeigten Ausführungsbeispiel gemäß Figur 3 im Analog/Digital-Wandler 36 erfaßt wird, ist ein Maß für den Wert des Widerstands R1, R2. Der Analog/Digital-Wandler 36 ist vorzugsweise bereits im Mikroprozessor 21 enthalten, so daß geringe Zusatzkosten entstehen und eine einfache Programmierung der signalverarbeitenden Anordnung 20 möglich ist. In Abhängigkeit vom Widerstandswert wird im Mikroprozessor 21 entschieden, ob das Programmiersignal 24 auszulösen oder zu sperren ist.

In Figur 3 ist der Codierstecker 29 gezeigt mit der Bestükkung eines Widerstands R1 am ersten Ende 28 und eines zweiten Widerstand R2 am anderen Ende 31. Sofern der erste Widerstand R1 gesteckt ist, wird beispielsweise das Programmiersignal 24 ausgelöst. Dieser Zustand bleibt solange erhalten, bis der Mikroprozessor 21 den zweiten Widerstand R2 am anderen Ende 31 nach dem Umstecken des Codiersteckers 29 erkennt. Daraufhin wird das Programmiersignal 24 gesperrt und bleibt solange gesperrt, bis wieder der erste Widerstand R1 detektiert wird.

## Patentansprüche

1. Steuergerät zum Betreiben einer Heizungsanlage, das eine signalverarbeitende Anordnung (20) enthält, die einen Speicher (23) aufweist, der mittels eines Programmiersignals (24) in einen Programmierbetrieb schaltbar ist, wobei das Steuergerät (10) in einem Gehäuse (11) angeordnet ist, das eine Eingabe (13) und eine Anzeige (12) aufweist, **dadurch gekennzeichnet, daß** das Gehäuse (11) weiterhin einen Durchbruch (15) aufweist, hinter dem eine Steckverbindung (16) angeordnet ist, daß ein auf die Steckverbindung (16) aufsteckbarer Kodierstecker (29) vorgesehen ist, der das Programmiersignal (24) steuert, und daß bei freigeschaltetem Programmiersignal (24) die an der Eingabe (13) eingestellten und auf der Anzeige (12) wiedergegebenen Betriebsdaten der Heizungsanlage im Speicher (23) hinterlegt werden.

2. Steuergerät nach Anspruch 1, **dadurch gekennzeichnet, daß** der Codierstecker (29) als Codiermittel wenigstens eine Verbindungsleitung (30, 35) enhält und daß die wenigstens eine Verbindungsleitung (30, 35) wenigstens zwei Stecker (25, 26, 27, 32, 33, 34) des Codiersteckers (29) miteinander verbindet.

3. Steuergerät nach Anspruch 1, **dadurch gekennzeichnet, daß** der Codierstecker (29) als Codiermzttel wenigstens einen ohmschen Widerstand (R1, R2) enhält, und daß die signalverarbeitende Anordnung (20) den Widerstands (R1, R2) bewertet und daraufhin das Programmiersignal (24) auslöst oder sperrt.

4. Steuergerät nach einem der vorhergehenden Ansprüche, **dadurch gekennzeichnet, daß** der Codierstecker (29) an ersten einem Ende (28) Codiermittel (30, 35, R1, R2) enthält, die das Programmiersignal (24) auslösen und am anderen Ende (31) Codiermittel (30, 35, R1, R2) enthält, die das Programmiersignal (24) sperren.

5. Steuergerät nach Anspruch 1, **dadurch gekennzeichnet, dass** das Gehäuse (11) abnehmbar ausgebildet ist.

6. Steuergerät nach Anspruch 1, **dadurch gekennzeichnet, dass** der Durchbruch (15) zum Einführen des Codiersteckers (29) verschließbar ist.

## Claims

1. Control unit for operating a heating installation, which control unit contains a signal-processing arrangement (20) having a memory (23) which can be switched to a programming mode by means of a programming signal (24), the control unit (10) being arranged in a housing (11) which has an input means (13) and a display (12), **characterized in that** the housing (11) also has an opening (15) behind which a plug connection (16) is arranged, **in that** a coding connector (29) which can be plugged onto the plug connection (16) is provided which controls the programming signal (24), and **in that**, with the programming signal (24) activated, the heating installation's operating data, which are set using the input means (13) and are shown on the display (12), are stored in the memory (23).

2. Control unit according to Claim 1, **characterized in that** the coding connector (29) contains at least one connecting line (30, 35) as coding means and **in that** the at least one connecting line (30, 35) connects at least two connectors (25, 26, 27, 32, 33, 34) on the coding connector (29) to one another.

3. Control unit according to Claim 1, **characterized in that** the coding connector (29) contains at least one non-reactive resistance (R1, R2) as coding means, and **in that** the signal-processing arrangement (20) assesses the resistance (R1, R2) and then triggers or blocks the programming signal (24).

4. Control unit according to one of the preceding claims, **characterized in that** the coding connector (29) comprises, at the first end (28), coding means (30, 35, R1, R2) which trigger the programming signal (24) and comprises, at the other end (31), coding means (30, 35, R1, R2) which block the programming signal (24).

5. Control unit according to Claim 1, **characterized in that** the housing (11) is designed to be removable.

6. Control unit according to Claim 1, **characterized in that** the opening (15) for inserting the coding connector (29) can be sealed.

## Revendications

1. Appareil de commande pour la conduite d'une installation de chauffage, qui comprend un dispositif de traitement de signaux (20), qui présente une mémoire (23) qui peut être commutée en mode de programmation au moyen d'un signal de programmation (24), dans lequel l'appareil de commande (10) est disposé dans un boîtier (11) qui présente une entrée (13) et un affichage (12),
**caractérisé en ce que**
le boîtier (11) présente en outre un passage (15) derrière lequel est disposée une connexion par broches (16), il est prévu un connecteur de codage (29) à engager sur la connexion par broches (16), qui commande le signal de programmation (24), et, lorsque le signal de programmation (24) est déconnecté, les données de conduite de l'installation de chauffage réglées à l'entrée (13) et reproduites sur l'affichage (12) sont enregistrées dans la mémoire (23).

2. Appareil de commande selon la revendication 1,
**caractérisé en ce que**
le connecteur de codage (29) comporte comme moyen de codage au moins une ligne de jonction (30, 35) et la (au moins une) ligne de jonction (30, 35) relie l'une à l'autre au moins deux broches (25, 26, 27, 32, 33, 34) du connecteur de codage (29).

3. Appareil de commande selon la revendication 1,
**caractérisé en ce que**
le connecteur de codage (29) comporte comme moyen de codage au moins une résistance ohmique (R1, R2), et **en ce que** le dispositif de traitement de signaux (20) évalue les résistances (R1, R2) et ensuite libère ou bloque le signal de programmation (24).

4. Appareil de commande selon l'une quelconque des revendications précédentes,
**caractérisé en ce que**
le connecteur de codage (29) comporte à une première extrémité (28) des moyens de codage (30, 35, R1, R2), qui libèrent le signal de programmation (24) et à l'autre extrémité (31) des moyens de codage (30, 35, R1, R2) qui bloquent le signal de programmation (24).

5. Appareil de commande selon la revendication 1,
**caractérisé en ce que**
le boîtier (11) est démontable.

6. Appareil de commande selon la revendication 1,
**caractérisé en ce que**
le passage (15) peut être fermé pour l'introduction du connecteur de codage (29).
